# EUROPÄISCHE PATENTSCHRIFT

(11) **EP 0 282 640 B1**
(45) Veröffentlichungstag und Bekanntmachung des Hinweises auf die Patenterteilung: **04.09.1991**
(21) Anmeldenummer: 87116488.5
(22) Anmeldetag: 09.11.1987
(51) Int. Cl.: B66B 11/02, F21P 3/00

(54) **Beleuchtungssystem zur dekorativen Beleuchtung des Passagierraumes von Aufzugskabinen**
Lighting device to decoratively illuminate the interior of passenger lift cars
Système d'éclairage pour l'éclairage décoratif de l'intérieur de cabines d'ascenseur

(30) Priorität: 16.03.1987 CH 970/87
(43) Veröffentlichungstag der Anmeldung: 21.09.1988
(73) Patentinhaber: INVENTIO AG, CH-6052 Hergiswil NW (CH)
(72) Erfinder: Aimé, Michel, F-78310 Maurepas (FR)

(56) Entgegenhaltungen:
- DE-A- 2 051 190
- US-A- 4 126 210

## Beschreibung

Die Erfindung betrifft eine Beleuchtungseinrichtung zur Beleuchtung eines Passagierraumes von Aufzugskabinen, mit an mindestens einer Umfassungsfläche der Aufzugskabine angeordnetem und mindestens eine Leuchte aufweisendem Beleuchtungssystem.

Solche Einrichtungen ermöglichen vor der Fahrt ein sicheres Betreten des Passagierraumes und Bedienen der Aufzugsanlage, während der Fahrt eine visuelle Kommunikation unter den Passagieren und nach der Fahrt ein sicheres, geordnetes Verlassen des Passagierraumes.

Es ist eine Beleuchtungseinrichtung gemäss US-PS 4 126 210 bekannt, bei der mehrere Leuchten mit rohrförmigen Leuchtstofflampen in der Decke einer Aufzugskabine integriert sind. Eine heruntergehängte, mattierte Abdeckung zur Streuung des von den rohrförmigen Lichtquellen ausgesandten Lichtes bildet den Deckenabschluss.

Der Nachteil der genannten Beleuchtungseinrichtung liegt darin, dass die mattierte Abdeckung das von den dahinterliegenden, rohrförmigen Lichtquellen nicht vollständig zu streuen vermag. Dadurch entstehen an der Kabinendecke stabförmige Lichtflecken und die zwischen den Leuchtstofflampen geringere Leuchtdichte ist an der Kabinendecke in Form von Schatten sichtbar. Die Licht-, Schattenflecken wirken in der mattweissen Kabinendecke unsauber und beeinträchtigen das Dekor des Passagierraumes.

Hier will die Erfindung Abhilfe schaffen. Die Erfindung, wie sie in den Ansprüchen gekennzeichnet ist, löst die Aufgabe, ein Beleuchtungssystem zur Beleuchtung eines Passagierraumes von Aufzugskabinen zu schaffen, mit dem die dekorative Aufmachung des Passagierrauminterieurs mit einfachsten Mitteln wesentlich verbessert wird.

Die durch die Erfindung erreichten Vorteile sind im wesentlichen darin zu sehen, dass durch die Anordnung des erfindungsgemässen Beleuchtungssystems an Wänden von Aufzugskabinen dekorative, dynamische Beleuchtungseffekte erzielt werden. Ein weiterer Vorteil der Erfindung besteht darin, dass die Beleuchtungseffekte die Bewegung der Aufzugskabine anzeigen.

Im folgenden wird die Erfindung anhand von lediglich einen Ausführungsweg darstellenden Zeichnungen näher erläutert. Es zeigen:
- Fig. 1: einen Grundriss einer in einem Aufzugsschacht geführten, mit einem in einer Kabinenwand und in einem Montagekanal angebrachten Beleuchtungssystem versehenen Aufzugskabine bei Stockwerkhalt,
- Fig. 2: einen Aufriss eines Passagierraumes einer Aufzugskabine mit einem erfindungsgemässen Beleuchtungssystem und
- Fig. 3: einen Aufbau des Beleuchtungssystems und dessen Anordnung in einem Montagekanal.

In den Fig. 1 bis 3 ist mit 1 ein durch eine Schachtwand 1.1 und Schachtschiebetüren 1.2 abgegrenzter Liftschacht bezeichnet. In ihm wird ein Gegengewicht 2 sowie eine Aufzugskabine 3 mit Kabinenschiebetüren 3.1, Kabinenwänden 3.2, einer Kabinendecke 3.3 und einem Kabinenboden 3.4 geführt. In einer Kabinenwand 3.2 ist ein Montagekanal 3.5 eingelassen, der durch eine Kanalabdeckung 3.6 und einer Kanalwand 3.7 abgegrenzt ist. Der Montagekanal 3.5 dient zur Aufnahme eines Kabinentableaus 3.8 und eines Beleuchtungssystems 4. Letzteres weist ein Flüssigkeitsfilter 4.1 mit durch transparente Flächen 4.11, einer Umfassung 4.12 und einer Abdichtung 4.13 begrenzte Kammern 4.14 auf, in denen nicht mischbare Flüssigkeiten 4.15 eingeschlossen sind.

Ausserdem gehören dem Beleuchtungssystem 4 Leuchten 4.2; 4.3 an, die im wesentlichen aus Lichtquellen 4.21; 4.31, Reflektoren 4.22; 4.32 und einem Haltebügel 4.4 bestehen. Mit 4.23 ist die Lichtabstrahlung der Leuchte 4.2, mit 4.33 ist die Lichtabstrahlung der Leuchte 4.3 bezeichnet. Zur Belüftung 5 des Beleuchtungssystems 4 weist der Montagekanal 3.5 oben und unten Öffnungen auf. Passagiere 6 betreten oder verlassen einen Passagierraum 7 über einen Aufzugs-Ein-/Ausgang 8.

Dank der kompakten Bauweise des erfindungsgemässen Beleuchtungssystems 4 ist es möglich geworden, es an mindestens einer Kabinenwand 3.2 und/oder an dem üblicherweise vorhandenen, Kablage und Steuerorgane aufnehmenden Montagekanal 3.5 anzuordnen. Auch bei versenkter Einbauweise in einer Kabinenwand 3.2 oder im Montagekanal 3.5 garantiert das Beleuchtungssystem 4 eine vollständige Ausleuchtung des Passagierraumes 7. Er wird einerseits von der von der unteren Leuchte 4.2 angestrahlten Kabinendecke 3.3 indirekt beleuchtet, andererseits bei Einbau des Beleuchtungssystems 4 in den Montagekanal 3.5 von der oberen Leuchte 4.3 in der Umgebung des Kabinentableaus 3.8 und des Aufzugs-Ein-/Ausgangs 8 direkt beleuchtet. Beide Leuchten 4.2; 4.3 sind mit Reflektoren 4.22; 4.32 ausgerüstet, die die zur Erzielung einer optimalen Beleuchtung notwendigen Lichtverteilungskurven aufweisen. Als Lichtquellen 4.21; 4.31 sind Halogen- oder Entladungslampen mit den entsprechenden Lichtleistungen vorgesehen. Zur Erzeugung von dekorativen Beleuchtungseffekten wird den Leuchten 4.2; 4.3 ein Flüssigkeitsfilter 4.1 vorgeschaltet. Aufwärts-/Abwärtsfahrten der Aufzugskabine 3 lösen eine konvektive Bewegung der verschieden farbigen, mindestens zwei in der Kammer 4.14 eingeschlossenen, transparenten, nicht mischbaren Flüssigkeiten 4.15 aus. Die Absorptionscharakteristik des Flüssigkeitsfilters 4.1 wird dadurch je nach momentaner Schichtung der Flüssigkeiten 4.15 verändert.

## Patentansprüche

1. Beleuchtungseinrichtung zur Beleuchtung eines Passagierraumes (7) von Aufzugskabinen (3), mit an mindestens einer Umfassungsfläche der Aufzugskabine angeordnetem und mindestens eine Leuchte (4.2; 4.3) aufweisendem Beleuchtungssystem (4),
dadurch gekennzeichnet,
dass das Beleuchtungssystem (4) an mindestens einer Kabinenseitenwand (3.2) und/oder an einem Montagekanal (3.5) in einer Kabinenseitenwand angeordnet ist und dass der Leuchte (4.2; 4.3) zur Erzeugung von dekorativen Beleuchtungseffekten mindesten ein Flüssigkeitsfilter (4.1) vorgesetzt ist.

2. Beleuchtungseinrichtung nach Anspruch 1,
dadurch gekennzeichnet,
dass die Leuchte (4.2; 4.3) eine punktförmige Lichtquelle (4.21; 4.31) aufweist.

3. Beleuchtungseinrichtung nach Anspruch 1,
dadurch gekennzeichnet,
dass die Leuchte (4.2; 4.3) eine rohrförmige Lichtquelle (4.21; 4.31) aufweist.

4. Beleuchtungseinrichtung nach Anspruch 1,
dadurch gekennzeichnet,
dass die Leuchte (4.2; 4.3) zum Zusammenwirken mit der Lichtquelle (4.21; 4.31), zum Bündeln und zur Lenkung des Lichtstromes derselben einen geeigneten Reflektor (4.22; 4.31) aufweist.

5. Beleuchtungseinrichtung nach Anspruch 1,
dadurch gekennzeichnet,
dass jede Leuchte (4.2; 4.3) ein eigenes Flüssigkeitsfilter (4.1) aufweist und jede Leuchte (4.2; 4.3) unabhängig von der anderen angeordnet ist.

6. Beleuchtungseinrichtung nach Anspruch 1,
dadurch gekennzeichnet,
dass das Flüssigkeitsfilter (4.1) mindestens eine Kammer (4.14) mit mindestens zwei verschieden farbigen, transparenten, nicht mischbaren Flüssigkeiten (4.15) aufweist.

7. Beleuchtungseinrichtung nach Anspruch 6,
dadurch gekennzeichnet,
dass die Kammer (4.14) von zwei transparenten, auf Abstand gehaltenen, flüssigkeitsdicht abgeschlossenen Flächen (4.11) gebildet wird.

## Claims

1. Illumination equipment for the illumination of a passenger space (7) of lift cages (3), with an illumination system (4), which is arranged at at least one enclosing surface of the lift cage and displays at least one light (4.2; 4.3), characterised thereby, that the illumination system (4) is arranged at at least one cage side wall (3.2) and/or at a mounting channel (3.5) and that at least one liquid filter (4.1) is put in front of the light (4.2; 4.3) for the production of decorative illumination effects.

2. Illumination equipment according to claim 1, characterised thereby, that the light (4.2; 4.3) displays a punctiform light source (4.21; 4.31).

3. Illumination equipment according to claim 1, characterised thereby, that the light (4.2; 4.3) displays a tubular light source (4.21; 4.31).

4. Illumination equipment according to claim 1, characterised thereby, that the light (4.2; 4.3) displays a suitable reflector (4.22; 4.32) to cooperate with the light source (4.21; 4.31) to focus and to deflect the light flux of the same.

5. Illumination equipment according to claim 1, characterised thereby, that each light (4.2; 4.3) displays an individual liquid filter (4.1) and each light (4.2; 4.3) is arranged independently of the other.

6. Illumination equipment according to claim 1, characterised thereby, that the liquid filter (4.1) displays at least one chamber (4.14) with at least two differently coloured transparent immiscible liquids (4.15).

7. Illumination equipment according to claim 6, characterised thereby, that the chamber (4.14) is formed of two transparent surfaces (4.11), which are retained at a spacing and closed off to be liquid-tight.

## Revendications

1. Dispositif d'éclairage servant à éclairer l'habitacle (7) de cabines d'ascenseur (3), comportant un système d'éclairage (4) disposé sur au moins une surface d'entourage de la cabine d'ascenseur et comportant au moins une lampe (4.2; 4.3), caractérisé en ce que le système d'éclairage (4) est disposé sur au moins une paroi latérale (3.2) de la cabine et/ou dans un canal de montage (3.5) ménagé dans une paroi latérale de la cabine, et qu'au moins un filtre à liquide (4.1) est disposé devant la lampe (4.2; 4.3) pour produire des effets d'éclairage décoratifs.

2. Dispositif d'éclairage selon la revendication 1, caractérisé en ce que la lampe (4.2; 4.3) possède une source de lumière ponctuelle (4.21; 4.31).

3. Dispositif d'éclairage selon la revendication 1, caractérisé en ce que la lampe (4.2; 4.3) possède une source de lumière tubulaire (4.21; 4.31).

4. Dispositif d'éclairage selon la revendication 1, caractérisé en ce que la lampe (4.2; 4.3) possède un réflecteur approprié (4.22; 4.31) destiné à coopérer avec la source de lumière (4.21; 4.31) pour focaliser et dévier le flux lumineux de cette source de lumière.

5. Dispositif d'éclairage selon la revendication 1, caractérisé en ce que chaque lampe (4.2; 4.3) possède son propre filtre à liquide (4.1) et que chaque lampe (4.2; 4.3) est montée d'une manière indépendante de l'autre.

6. Dispositif d'éclairage selon la revendication 1, caractérisé en ce que le filtre à liquide (4.1) possède au moins une chambre (4.14) contenant au moins deux liquides colorés transparents et non miscibles (4.15).

7. Dispositif d'éclairage selon la revendication 6, caractérisé en ce que la chambre (4.14) est formée de deux surfaces transparentes (4.11) maintenues à distance et fermées d'une manière étanche aux liquides.
